# FASCICULE DE BREVET EUROPEEN

(11) **EP 1 163 162 B1**
(45) Date de publication et mention de la délivrance du brevet: **28.04.2004**
(21) Numéro de dépôt: 00910906.7
(22) Date de dépôt: 09.03.2000
(51) Int. Cl.: B65D 47/26, B65D 47/28

(54) **DISPOSITIF DE BOUCHAGE ET DEBOUCHAGE RAPIDE DES PETITS CONTENEURS A LIQUIDES**
SCHNELLVERSCHLUSS FÜR KLEINE FLÜSSIGKEITSBEHÄLTER
DEVICE FOR FAST CAPPING AND UNCAPPING OF SMALL LIQUID CONTAINERS

(30) Priorité: 12.03.1999 FR 9903262
(43) Date de publication de la demande: 19.12.2001
(73) Titulaire: L&M SERVICES B.V., 1071 CG Amsterdam (NL)
(72) Inventeur: Teppe, Bruno, 01440 Viriat (FR)
(74) Mandataire: Busnel, Jean-Benoît
(86) Numéro de dépôt international: PCT/FR2000/000576
(87) Numéro de publication internationale: WO 2000/055064

(56) Documents cités:
- CH-A- 249 764
- CH-A- 347 764
- DE-A- 2 409 760
- FR-A- 1 559 849
- FR-A- 2 459 762
- GB-A- 1 462 508
- US-A- 2 141 572
- US-A- 3 792 803

## Description

La présente invention a pour objet un dispositif de bouchage et débouchage rapide destiné à équiper des petits conteneurs à liquides tels que des bouteilles en verre ou en matière thermoplastique.

On utilise couramment des bouteilles en verre ou en matière thermoplastique comportant un goulot fermé par un bouchon en liège emmanché à force à l'intérieur du goulot ou une capsule venant se visser ou se clipper ou se sertir sur la paroi latérale extérieure du goulot afin de coincer un joint d'étanchéité sur la partie supérieure du goulot ; pour enlever ces bouchons ou capsules, il faut tenir la bouteille d'une main et enlever le bouchon ou la capsule de l'autre, ce qui occupe les deux mains et oblige à poser le bouchon si on veut se libérer une main pour tenir un verre ; le mouvement permettant d'extraire le bouchon est un mouvement de rotation et de traction suivi éventuellement d'un mouvement de pose qui prend du temps et qui exige au moins autant de temps pour l'opération inverse. Il existe pour la bière et la limonade un système de bouchage de bouteilles en verre réutilisable comportant un obturateur de goulot, généralement en porcelaine. muni d'un joint annulaire en caoutchouc épais combiné avec un dispositif de verrouillage de l'obturateur utilisant la compressibilité élastique du joint ; comme on utilise de plus en plus des bouteilles non consignées ce dispositif de bouchage tend à disparaître ; ce système de bouchage est facile à ouvrir et l'obturateur reste après le goulot, en contrepartie il est un peu plus difficile à refermer.

Il existe dans les cafés des bouteilles dont le goulot est équipé d'un verseur de petit diamètre, comportant un dispositif d'introduction d'air, mais qui ne sont pas étanches, il existe aussi des bouchons doseurs fixés sur des bouteilles d'apéritifs qui sont disposées à l'envers sur des supports, ces dispositifs ne délivrent que des petites doses de liquide quand on appuie fortement le bord du verre sur des butées qui se déplacent en soulevant un clapet qui permet la délivrance du liquide.

On trouve au niveau des robinets raccordés à un réseau de fluide sous pression ou à un conteneur de grande dimension des dispositifs à fermeture rapide utilisant deux surfaces sphériques ou cylindriques de même courbure glissant l'une sur l'autre afin de faire coïncider ou non deux ouvertures permettant le passage d'un fluide : c'est le cas des robinets à boisseau sphérique ou cylindrique qui s'ouvrent ou se ferment en faisant faire un quart de tour à un levier de manoeuvre, tel que les robinets de tonneaux en bois, certains robinets dits « à boule » d'évier, ou les vannes situées à l'extrémité des lances d'incendies : tous ces dispositifs ne nécessitent l'usage que d'une main et permettent une ouverture et une fermeture rapide ; généralement ces robinets sont en métal et utilisent des pièces de précision qui sont coûteuses.

L'objet de l'invention consiste à proposer un dispositif de bouchage manoeuvrable par un seul mouvement simple pour le bouchage comme pour le débouchage, du genre de celui défini dans le préambule de la revendication 1 et connu par la combinaison des brevets CH-A-249764, DE-A-2409760 et US-A-2141572, mais étanche et peu coûteux pour pouvoir être utilisé sur les petits conteneurs de liquide même gazeux et notamment sur les bouteilles munies d'un goulot.

Dans ce qui suit on a décrit un dispositif appliqué à une bouteille munie d'un goulot vissé, mais il est bien entendu que ce dispositif peut être transposable à d'autres types de goulots et de conteneurs.

Sur les dessins annexés :
La figure 1 représente une coupe d'un dispositif de bouchage selon l'invention, utilisant une surface de glissement cylindrique ou sphérique guidée en rotation par un étrier pivotant autour d'un axe.
La figure 2 représente une vue en élévation du dispositif de bouchage de la figure 1 avec la plaque d'obturation en position de fermeture du nouvel orifice.

La figure 3 représente une vue en élévation du dispositif de bouchage de la figure 1 avec la plaque d'obturation en position ouverte.

Un dispositif de bouchage 10 (fig.1 et 2) selon l'invention est constitué d'un manchon 20 comportant un canal interne 33 qui débouche d'un côté sur un moyen d'assemblage étanche du dispositif de bouchage sur le goulot 4 d'une bouteille et de l'autre côté forme un nouvel orifice 26 de la bouteille, auquel sont associés des moyens d'étanchéification.

On considère dans ce qui suit que la bouteille comporte un goulot 4 (fig. 1) sensiblement cylindrique avec un axe de symétrie de révolution principal. Le moyen d'assemblage étanche du manchon sur le goulot 4 de la bouteille utilise en général le même moyen de fixation du bouchon ou de la capsule qui peut être un pas de vis extérieur ou un bourrelet de clippage ou une surface cylindrique interne au goulot destinée à un bouchon ; l'étanchéité est réalisée par des moyens connus tels qu'un joint souple serré entre le manchon 20 et le bord supérieur du goulot 4 ou une jupe venant en appui sur le bord cylindrique interne du goulot.

Le canal interne cylindrique de révolution 33 a un axe de symétrie 18 qui est confondu avec l'axe de symétrie de révolution principal du goulot 4.

Dans l'exemple, le manchon 20 est pourvu d'une surface de glissement 19 qui est un secteur de cylindre ou une portion de sphère ayant un axe de symétrie de révolution 17 sensiblement sécant et perpendiculaire à l'axe de symétrie 18 du canal interne 33 du manchon 20. Ledit nouvel orifice est défini dans ladite surface de glissement. La plaque d'obturation 21 est associée à un étrier 22 pivotant autour de l'axe de symétrie de révolution 17, par l'extrémité de ses deux bras parallèles 23 : le manchon comporte deux tourillons 24, perpendiculaires à la paroi latérale du manchon 20, sur lesquels viennent s'articuler, par un alésage 25, les extrémités des bras parallèles 23 de l'étrier 22.

Les tourillons 24 (fig. 1 et 2) et les alésages 25 sont conformés pour définir des cames permettant de faire varier le serrage de la plaque d'obturation 21 sur la surface de glissement 19 et notamment d'augmenter le serrage lorsque le nouvel orifice 26 est obturé. Dans un perfectionnement de cette version de l'invention, notamment lorsque l'on doit obtenir une bonne étanchéité au gaz, on peut doter le nouvel orifice 26 d'un joint 27 à lèvre souple de forme sensiblement tronconique de révolution dont la grande base 29 est solidaire du bord du nouvel orifice 26 et dont la petite base 30 est légèrement au-dessus du nouvel orifice 26 lorsqu'il est ouvert ; la plaque d'obturation 21 comporte dans la zone venant recouvrir le nouvel orifice 26 une petite calotte sphérique d'un diamètre 28 de l'ordre de grandeur de celui du nouvel orifice 26 et d'un rayon de courbure de la calotte sphérique. nettement supérieur : l'alésage 25 de l'étrier 22 associé au tourillon 24 sont conformés de manière que, lors de l'obturation, la calotte sphérique de la plaque d'obturation 21 soit fermement en appui sur la petite base 30 du joint à lèvre 27 assurant une étanchéité au gaz suffisante pour permettre que lorsque la pression de gaz monte dans la bouteille ce soit elle qui, par déformation du joint à lèvre 27, l'applique de plus en plus fermement sur la calotte sphérique de la plaque d'obturation 21. Un levier de manoeuvre 31 solidaire des bras parallèles 23 de l'étrier 22 permet de placer ou d'enlever la plaque d'obturation 21 en la faisant glisser sur la surface de glissement 19.

Le dispositif de bouchage peut être notamment réalisé à partir de pièces en matière thermoplastique injectée assemblées par clivage ou par soudure.

## Revendications

1. Dispositif de bouchage adaptable sur un conteneur en verre ou en matière thermoplastique comportant un goulot pouvant être obturé par un bouchon enfoncé à force dans le goulot ou vissé ou clippé ou serti sur la paroi latérale du goulot en coinçant un joint d'étanchéité sur la partie supérieure du goulot, constitué d'un manchon (20) comportant un canal interne (33) ayant un axe de symétrie (18) qui débouche d'un côté sur un assemblage étanche du dispositif de bouchage sur le goulot (4) d'un conteneur et de l'autre côté dans une surface de glissement (19) qui est un secteur de cylindre ou une portion de sphère, ayant un axe de symétrie de révolution (17) sécant et perpendiculaire à l'axe de symétrie (18) du canal interne du manchon (20), constituant un nouvel orifice (26) de la bouteille, susceptible d'être fermé par une plaque d'obturation (21) associée à un étrier (22) pivotant, par l'extrémité de ses deux bras parallèles (23), autour de deux tourillons (24) solidaires du manchon (20), sur lesquels ils viennent s'articuler par un alésage (25), **caractérisé en ce que** les tourillons (24) et les alésages (25) constituent des cames permettant de faire varier le serrage de la plaque d'obturation (21) sur la surface de glissement (19) et notamment d'augmenter le serrage des moyens d'étanchéité (27) lorsque le nouvel orifice (26) est obturé grâce à des moyens de manoeuvre (31).

2. Dispositif de bouchage suivant la revendication 1, **caractérisé en ce qu'**un moyen d'étanchéité est constitué d'un joint (27) à lèvre souple solidaire du nouvel orifice (26). de forme sensiblement tronconique de révolution, tandis que la plaque d'obturation (21) comporte, dans la zone venant recouvrir le nouvel orifice (26), une petite calotte sphérique d'un diamètre (28) de l'ordre de grandeur de celui dudit orifice (26) et d'un rayon de courbure de la calotte sphérique nettement supérieur.

3. Dispositif de bouchage suivant la revendication 1. **caractérisé en ce qu'**un moyen de manoeuvre est un levier (31) solidaire des bras parallèles (23) de l'étrier (22).

4. Dispositif de bouchage suivant au moins l'une quelconque des revendications précédentes, **caractérisé en ce que** le dispositif de bouchage est réalisé à partir de pièces en matière thermoplastique injectée assemblées par clipage ou par soudure.

## Claims

1. Closing device adaptable to a glass or thermoplastic container comprising a neck closable by a stopper forced into the neck or screwed or clipped or crimped to the side wall of the neck while compressing a seal onto the upper end of the neck, the device consisting of a sleeve (20) comprising an internal channel (33) having an axis of symmetry (18) that opens at one end on a leaktight connection of the closing device to the neck (4) of a container and at the other end in a sliding-contact surface (19) which is a sector of a cylinder or a portion of a sphere, having an axis of symmetry of revolution (17) that intersects the axis of symmetry (18) of the internal channel of the sleeve (20) at right angles, providing the bottle with a new orifice (26) that can be closed by a shut-off plate (21) connected to a caliper (22) which pivots, via the ends of its two parallel arms (23), about two journals (24) integral with the sleeve (20), on which the arms pivot by means of a bore (25), the device being **characterized in that** the journals (24) and the bores (25) form cams that enable the pressure of the shut-off plate (21) on the sliding-contact surface (19) to be varied and in particular the pressure of the sealing means (27) to be varied when the new orifice (26) is closed using control means (31).

2. Closing device according to Claim 1, **characterized in that** a sealing means consists of a seal (27) with a flexible lip integral with the new orifice (26), shaped essentially as a frustum of a cone of revolution, while the shut-off plate (21) comprises, in the area that covers the new orifice (26), a small spherical cap with a diameter (28) roughly the same as that of the said orifice (26) and with a radius of curvature of the spherical cap that is much greater.

3. Closing device according to Claim 1, **characterized in that** a control means is a lever (31) integral with the parallel arms (23) of the caliper (22).

4. Closing device according to any one or more of the preceding claims, **characterized in that** the closing device is produced from thermoplastic injection-moulded parts clipped or welded together.

## Patentansprüche

1. Verschlussvorrichtung, die an einen Behälter aus Glas oder Thermoplast anpassbar ist, der einen Hals aufweist, der durch einen Verschluss verschlossen werden kann, welcher in den Hals eingepresst oder mit Seitenwand des Halses verschraubt oder daran angeklemmt oder gequetscht wird, wobei eine Dichtung am oberen Teil des Halses festgeklemmt wird, mit einer Buchse (20), die einen inneren Kanal (33) mit einer Symmetrieachse (18) enthält, der auf einer Seite in einer dichten Anordnung der Verschlussvorrichtung auf dem Hals (4) eines Behälters und auf der anderen Seite in einer Gleitfläche (19) mündet, bei der es sich um einen Zylindersektor oder einen Kugelteil mit einer Rotationssymmetrieachse (17) handelt, die die Symmetrieachse (18) des inneren Kanals der Hülse (20) schneidet und senkrecht dazu verläuft, und so eine neue Öffnung (26) der Flasche bildet, die durch eine Verschlussplatte (21) verschlossen werden kann, welche einem Bügel (22) zugeordnet ist, der mit dem Ende seiner beiden parallelen Arme (23) um zwei fest mit der Buchse (20) verbundene Zapfen (24) schwenken kann, auf denen sie durch eine Bohrung (25) angelenkt werden, **dadurch gekennzeichnet, dass** die Zapfen (24) und die Bohrungen (25) Kurven bilden, die es gestatten, das Festklemmen der Verschlussplatte (21) auf der Gleitfläche (19) zu ändern und insbesondere das Festklemmen der Dichtungsmittel (27) zu verstärken wenn die neue Öffnung (26) durch Betätigungsmittel (31) verschlossen wird.

2. Verschlussvorrichtung nach Anspruch 1, **dadurch gekennzeichnet, dass** ein Dichtungsmittel durch eine mit der neuen Öffnung (26) fest verbundene flexible Lippendichtung (27) mit, im Wesentlichen kegelstumpfförmiger, rotationssymmetrischer Gestalt gebildet wird, während die Verschlussplatte (21) in dem die neue Öffnung (26) bedeckenden Bereich eine kleine kugelförmige Kappe mit einem Durchmesser (28) in der Größenordnung von dem der Öffnung (26) und einem deutlich größeren Krümmungsradius der kugelförmigen Kappe. aufweist.

3. Verschlussvorrichtung nach Anspruch 1, **dadurch gekennzeichnet, dass** ein Betätigungsmittel ein fest mit den parallelen Armen (23) des Bügels (22) verbundener Hebel (31) ist.

4. Verschlussvorrichtung nach mindestens einem der vorhergehenden Ansprüche, **dadurch gekennzeichnet, dass** die Verschlussvorrichtung aus Teilen aus spritzgegossenem Thermoplast hergestellt ist, die durch Einschnappen oder Schweißen zusammengebaut werden.
